# EUROPÄISCHE PATENTSCHRIFT

(11) **EP 1 144 123 B1**
(45) Veröffentlichungstag und Bekanntmachung des Hinweises auf die Patenterteilung: **13.12.2006**
(21) Anmeldenummer: 00922315.7
(22) Anmeldetag: 28.04.2000
(51) Int. Cl.: B05C 1/00

(54) **VERFAHREN ZUR BEHANDLUNG VON OBERFLÄCHEN SOWIE VORRICHTUNG ZUR DURCHFÜHRUNG DIESES VERFAHRENS**
METHOD FOR TREATING SURFACES AND DEVICE FOR CARRYING OUT SAID METHOD
PROCEDE DE TRAITEMENT DE SURFACES AINSI QUE DISPOSITIF DE MISE EN OEUVRE DUDIT PROCEDE

(30) Priorität: 29.04.1999 AT 76299
(43) Veröffentlichungstag der Anmeldung: 17.10.2001
(73) Patentinhaber: Jütte, Werner, 1060 Wien (AT)
(72) Erfinder: Jütte, Werner, 1060 Wien (AT)
(86) Internationale Anmeldenummer: PCT/AT2000/000108
(87) Internationale Veröffentlichungsnummer: WO 2000/066279

(56) Entgegenhaltungen:
- US-A- 4 394 234
- US-A- 6 162 488

## Beschreibung

Die Erfindung betrifft ein Verfahren zur Behandlung von Oberflächen lebender Gewebe oder unbelebter Objekte sowie eine Oberflächenbehandlungsvorrichtung zur Durchführung dieses Verfahrens.
Für viele Anwendungsbereiche ist es wünschenswert, die Oberfläche eines Objektes, welche im wesentlichen eben, konkav, konvex oder auch beliebig strukturiert vorliegen kann, zu behandeln. Da für das freie menschliche Auge Oberflächendetaits unterhalb ca. 0,3 Millimeter nicht mehr unterscheidbar sind, wäre oft das gleichzeitige mikroskopische Verfolgen des Ablaufs und der Auswirkungen einzelner Behandlungsschritte von großem Vorteil; die erfolgreiche Durchführung mancher Behandlungsmethoden ist ohne gleichzeitige mikroskopische Kontrolle gar nicht denkbar.
So war man etwa in der Restauriertechnik von Kulturgut, wie beispielsweise von Gemälden, beim Festigen craquelierter, aufgeschüsselter oder loser Überzugs- bzw. Farbschichten bisher darauf angewiesen, nach dem konditionierenden Erweichen der Schicht und dem Einbringen eines flüssigen Festigungsmittels den notwendigen Druck entweder manuell mit speziellen Instrumenten (z.B. mit einer Heizspatel), durch Beschweren mit Gewichten, durch Einlegen in eine Presse (z.B. Spindelpresse) oder auch durch das Ansaugen einer Folie auf die Gemäldeoberfiäche unter Absaugen der Luft von unten durch die Craquelee- Sprünge bzw. vom Rand des Gemäldes her (z.B. mit einem Vakuum-Heiztisch) auszuüben, und erst anschließend das Ergebnis zu überprüfen. Die gewonnene Erfahrung wurde sodann auf den nächsten Oberflächenbereich des Objekts übertragen, der sich allerdings infolge anderer Beschaffenheit hinsichtlich Bindemitteln, Pigmenten, Schichtdicken, Auftragstechniken, Alterung usw. auch abweichend verhalten konnte. Mit diesen bisher bekannten Vorgangsweisen waren typische Beschränkungen, Nachteile, Gefahren und Sekundärschäden verbunden.
Über die technische Entwicklung des Vakuum-Heiztisches hat beispielsweise A. Hückel in dem Fachartikel "Bemerkungen über den Heiztisch" in Maltechnik-Restauro, Band 81 (1975), Seiten 35 bis 40, berichtet. Seither wurde das grundlegende technische Prinzip nicht mehr verändert.
Die Druckausübung lief meist unter lokal unkontrollierten Bedingungen ab, d.h. ohne exakte Messung, Steuerung, Regelung und Gleichverteilung des Druckes (generell), unter uneinheitlichen Trocknungsbedingungen (beim Vakuumtisch), unter Inkaufnahme von Scherkräften (in der Presse) und ohne die Möglichkeit der sofortigen Rückkopplung auf die Arbeitsweise, z.B. einer Verringerung des Anpreßdruckes bei ersten Anzeichen negativer Auswirkungen unterhalb des Auflösungsvermögens des freien menschlichen Auges. Es kam daher in der Folge an den Malschichtschollen der bearbeiteten Oberflächen häufig zu den gefürchteten Bruchsprüngen, Verpressungen, Glanzrändem, Dislozierungen, Ablösungen, Krepierungen oder Anlösungen durch die verwendeten Hilfsmedien. Solche Schäden mußten als Mißerfolge gewertet werden und konnten - wenn überhaupt - nur unter großem Aufwand wieder rückgängig gemacht werden. Abgesehen von diesen Unzukömmlichkeiten waren die genannten Methoden auch nicht universell anwendbar (etwa auf Wandmalerei, Skulpturen, Metallobjekte, Textilobjekte, historische Photographien usw.), oder es war der erzielbare Preßdruck durch das Wirkungsprinzip nach oben begrenzt (wie z.B. beim Vakuumtisch auf unterhalb 1 bar).
Auch in der Human- oder Veterinärmedizin war es bislang nicht möglich, beispielsweise eine kontrollierte Behandlung der Haut unter einstellbaren Druck- und Temperaturbedingungen durchzuführen. Weiters wäre es wünschenswert, die Oberfläche von Pflanzenorganen unter gleichzeitiger optischer Kontrolle behandeln zu können.
Bei Werkstoffprüfungen und im Bereich der Oberflächentechnik konnten die Auswirkungen bestimmter Behandlungsschritte, die sich nur im Mikromaßstab zeigen, bisher auch nicht direkt während einer Behandlung unter einstellbaren Druck- und Temperaturbedingungen beobachtet und kontrolliert werden.

Die Erfindung zielt nun darauf ab, die beschriebenen Nachteile zu vermeiden, zugleich ergänzende Maßnahmen der Oberflächenbehandlung einzubeziehen und dadurch eine Vielzahl von Vorteilen gegenüber den bekannten Behandlungsmöglichkeiten zu erzielen. Außerdem sollte die Auswahl an Materialien, deren Oberflächen erfindungsgemäß behandelbar sind, außerordentlich breit sein.

Das erfindungsgemäße Verfahren ist dadurch gekennzeichnet, daß ein Oberflächenbereich durch Einwirkung der Frontwand einer über diesem Bereich angeordneten, transparenten Druckkammer definierten Druckwerten ausgesetzt wird, die Temperatur dieses Bereiches durch Wärmeübergang von der Frontwand und/oder durch Wärmestrahlung aus der Druckkammer auf vorgewählte Werte eingestellt und gleichzeitig das Verhalten des Oberflächenbereiches unter den angewendeten Bedingungen mit einem Mikroskop oder einem anderen abbildenden optischen System durch die transparente Druckkammer kontrolliert wird. Zumindest ein Teil des behandelten Bereiches kann gleichzeitig beispielsweise durch ein Lichtmikroskop, ein Infrarot- Mikroskop, eine Lupe, eine Photo-, Film- oder Videokamera oder auch durch ein transparentes Planmaterial kontrolliert werden. Auf diese Weise können bereits bei geringfügigen Veränderungen - sogar wenn letztere lediglich im mikroskopischen Bereich erkennbar werden - sofort Steuerungsmaßnahmen für den weiteren Ablauf der Oberflächenbehandlung eingeleitet werden. Sämtliche Schritte des Verfahrens sind getrennt steuerbar und regelbar, wobei mit Hilfe einer rechnergestützten Auswertung des Oberflächenbildes gewünschtenfalls die vollständige Automatisierung des Verfahrens erfolgen kann.

Der Druck in der Druckkammer wird zweckmäßig durch ein Druckmedium eingestellt, bevorzugt pneumatisch mit einem gasförmigen Medium. Es gibt aber auch Fälle, in welchen es von Vorteil ist, wenn der Druck in der Druckkammer mit einem flüssigen Medium hydraulisch eingestellt wird. In bestimmten Anwendungsfällen wird ein Druckmedium gewählt, welches selbst in Wechselwirkung mit auf dem Oberflächenbereich befindlichen Stoffen tritt. Den Druck hydraulisch zu erzeugen ist beispielsweise vorteilhaft, wenn das flüssige Druckmedium zugleich als Hilfsmedium dient, wenn höhere Drücke übertragen werden sollen oder um die Genauigkeit der Drucksteuerung zu steigern.

Bei mechanischer Druckerzeugung werden die Druckwerte durch mechanische Bewegung eines Teiles der Druckkammer eingestellt, z.B. ähnlich dem Tubus eines Mikroskops mit Feintrieb. Dazu ist kein Druckmedium nötig.
Ein besonderer Vorteil des Verfahrens liegt in der Automatisierbarkeit der einzelnen Schritte, indem beispielsweise der für die optimale Oberflächenbehandlung eines Objekts hinsichtlich der Druckwerte, des Druckgradienten und der Einwirkungszeiträume experimentell ermittelte Druckverlauf durch ein EDV-gestütztes Programm selbständig gesteuert und/oder geregelt wird.
Die Temperaturbedingungen werden zweckmäßig durch ein erwärmtes oder gekühltes, gasförmiges oder flüssiges Hilfsmedium, welches gegebenenfalls gleichzeitig als Druckmedium dienen kann, eingestellt. In besonderen Fällen - zur intensiveren Erwärmung der zu behandelnden Oberfläche - werden die Temperaturbedingungen mittels auf den Oberflächenbereich gerichteter Wärmestrahlung eingestellt. Oft müssen bestimmte Temperaturen über vorgeschriebene Zeiträume eingehalten werden, weshalb der Verlauf der Temperaturbedingungen erfindungsgemäß auch durch ein EDV-gestütztes Programm gesteuert und/oder geregelt werden kann.

Erfindungsgemäß können zur bzw. von der behandelten Oberfläche zusätzlich auch Hilfsstoffe wie Löse-, Klebe-, Färbe-, Imprägniermittel oder sonstige Wirkstoffe transportiert werden. So werden z.B. bei der Restaurierung von Kulturgut Festigungsmittel für craquelierte Farbschichten oder Lösemitteldämpfe zur Erweichung versprödeter Farbschollen aufgebracht. Im Bereich der Dermatologie können dies Diagnostika oder Therapeutika für eine spezielle Hauterkrankung sein und bei Korrosionsuntersuchungen kann man auf diese Weise der Oberfläche gezielt Schadgase und Feuchtigkeit zuführen.
Dem Oberflächenbereich werden nach einer Ausführungsform des erfindungsgemäßen Verfahrens zusätzlich Hilfsstoffe wie beispielsweise Lösemittel, Klebemittel, Färbemittel, Imprägniermittel und Pharmaka mittels einer zwischen der Frontwand und dem Oberflächenbereich angeordneten und als Träger dieser Hilfsstoffe dienenden Hilfsfolie zugeführt oder von dem Oberflächenbereich in die Hilfsfolie abtransportiert. Durch den Andruck einer solchen beweglichen Hilfsfolie können auf umgekehrtem Wege auch Stoffe vom Oberflächenbereich in die Folie oder in ein Hilfsmedium - beispielsweise durch Diffusionsvorgänge - transportiert werden, z.B. um eine feuchte Oberfläche zu trocknen.

Die vorliegende Erfindung umfaßt auch eine eigene Oberflächenbehandlungsvorrichtung zur Durchführung des erfindungsgemäßen Verfahrens, welche dadurch gekennzeichnet ist, daß zwischen der Frontlinse eines Mikroskops oder einem anderen abbildenden optischen System und dem behandelten Oberflächenbereich eine, zumindest in Richtung des Strahlenganges für das optische System transparente Druckkammer angeordnet ist, deren dem Oberflächenbereich zugewandter, die Frontwand umfassender Teil und/oder die Frontwand selbst zwecks Druckübertragung beweglich ausgeführt sind. An der Unterseite der für lichtoptische Beobachtungen durchsichtigen Druckkammer, die an der Oberseite mit dem Mikroskop oder dem anderen abbildenden optischen System verbunden ist, erfolgt die Druckübertragung auf einen Oberflächenbereich des auf einer festen Unterlage befindlichen oder durch eine Halterung fixierten Objekts über den beweglichen Teil dieser Druckkammer.

Nach einer bevorzugten Ausführungsform der erfindungsgemäßen Vorrichtung ist die Frontwand als flexible Kunststoffolie ausgebildet und an der Druckkammer ist zumindest eine Öffnung mit Anschlußstutzen für die Zu- und/oder Ableitung von Medien zur Druckeinstellung vorgesehen.
Die flexible Kunststoffolie weist zweckmäßig feine Öffnungen - beispielsweise Poren - auf. Im Zuge der erfindungsgemäßen Oberflächenbehandlung können zusätzlich auch eine Wärmeübertragung und ein Übergang von Stoffen durch die bewegliche Frontwand stattfinden. Nach weiteren Ausführungsformen enthält die Druckkammer eine auf den zu behandelnden Oberflächenbereich wirkende elektrische Strahlungsheizung.

Gasförmige und/oder flüssige Hilfsstoffe bzw. Hilfsmedien können der Oberfläche mittels Permeation, Diffusion und/oder Durchströmen von feinen Öffnungen durch eine als Frontwand der Druckkammer dienende druckbeständige Kunststoff-Folie, wie eine Membranfolie, zugeführt werden, welche Medien selbst das den Anpreßdruck aufbauende Druckmedium bilden können oder ein Bestandteil desselben sein können. So kann z.B. der behandelte Oberflächenbereich durch ein unter Druck stehendes, wasserdampfgesättigtes Gas, welches aus dem beweglichen Teil der Druckkammer austritt, gleichzeitig befeuchtet werden.
Erfindungsgemäß kann als Frontwand auch eine flexible, druckbeständige, zur Aufnahme von geringen, zur Oberflächenbehandlung erforderlichen Lösemittel-, Hilfsstoff- oder Wirkstoffmengen fähige, gegebenenfalls quellbare, imprägnierbare oder beschichtbare Kunststoff- Folie vorgesehen sein. Ebenso können zwischen der Frontwand der Druckkammer und dem zu behandelnden Oberflächenbereich Hilfsfolien mit Hilfsstoffen zur Oberflächenbehandlung, wie Lösemitteln, Klebemitteln oder anderen Wirkstoffen, vorgesehen sein.
Nach einer weiteren bevorzugten Ausführungsform wird die Frontwand aus zwei in geringem Abstand voneinander angeordneten, gleich- oder verschiedenartigen Folien gebildet und in den Hohlraum zwischen diesen beiden Folien führt zumindest eine Bohrung mit Anschlussstutzen für die mittels einer Dosiereinrichtung regelbare Zu- und/oder Ableitung von gasförmigen und/oder dampfförmigen und/oder flüssigen Hilfsmedien (Fig. 3). Solche Hilfsmedien gelangen durch die der zu behandelnden Oberfläche näherliegende Folie durch Permeation, Diffusion und/oder Durchströmen von Mikroporen im Verlaufe der Behandlung direkt an die zu behandelnde Oberfläche. Für manche Anwendungen ist es vorteilhaft, wenn zumindest ein Teil der Frontwand als ebene oder geformte, das heißt z. B. der Struktur des zu behandelnden Oberflächenbereiches angepaßte oder mit Vertiefungen zur Verteilung eines flüssigen Hilfsmediums über die zu behandelnde Oberfläche versehene Platte ausgebildet ist. Die dem zu behandelnden Oberflächenbereich zugewandte Seite der als Frontwand dienenden Platte kann aus elastischem Material - z. B. aus Silikonkautschuk - bestehen, um die Oberfläche bei der Behandlung nicht mechanisch zu beschädigen.

Besonders zweckmäßig ist erfindungsgemäß zumindest ein Teil der Frontwand als ebene oder dem Oberflächenbereich angeformte Platte aus offenporigem, elastischem Material ausgebildet, welche Platte gewünschtenfalls seitlich zumindest eine Bohrung mit Anschlußstutzen aufweist, die durch die Platte zu wenigstens einem Auslaß an der dem Oberflächenbereich zugewandten Seite der Platte führt. Auf diese Weise kann ein Hilfsmedium von außen in die Platte geleitet werden und gelangt durch Auslässe oder offene Poren in derselben an die Oberfläche des behandelten Objekts.

Wird der Druck in der Druckkammer pneumatisch oder hydraulisch aufgebaut, weist die Druckkammer vorteilhaft zumindest eine Bohrung mit Anschlußstutzen auf, durch welche das Druckmedium zur Druckerhöhung zugeleitet und zur Druckverminderung wieder abgeleitet werden kann. Zur genauen Kontrolle des Druckes sind im Bereich der Druckkammer und/oder der Zu- und Ableitungen zweckmäßig Drucksensoren angeordnet. Werden die erforderlichen Temperaturbedingungen durch Erwärmung des Druckmediums eingestellt, dann sind im Bereich der Druckkammer zweckmäßig auch Temperatursensoren angeordnet.

Das erfindungsgemäße Oberflächenbehandlungsverfahren wird unter Bezugnahme auf die in **Fig.1** dargestellte Ausführungsform der erfindungsgemäßen Vorrichtung anhand eines praktischen Beispiels aus der Restaurierung geschädigter Oberflächen von Kulturgut, z.B. der Festigung der Malschicht eines Gemäldes, näher erläutert. Auf einer festen Arbeitsplatte liegt als Objekt das Gemälde mit der Malschicht **(1)** nach oben, deren oberste Farbschicht durch ein feines Netz von Craqueleesprüngen in vereinzelte Farbschollen **(2)** zerfallen ist. Zum Zwecke der Festigung, d.h. der besseren Fixierung dieser Schollen auf dem Untergrund, kann nun z.B. ein flüssiges Klebemittel **(3c)** auf die dem Gemälde zugewandte Seite einer in einer Halterung **(3a)** auf das Gemälde gelegten Hilfsfolie **(3b)** aufgetragen werden. Das auf einem über der Gemäldeoberfläche befindlichen und seitlich des Gemäldes auf der festen Unterlage ruhenden x/y-Tisch montierte Stereomikroskop **(4),** von welchem lediglich der Objektivteil dargestellt ist, wird mit der dem Mikroskop zugewandten Wand **(6a)** der Druckkammer **(5)** verbunden, wobei in diese Wand eine, die notwendige Vergrößerung sowie ausreichende Tiefenschärfe gewährleistende Vorsatzlinse **(6b)** druckfest eingebaut ist. Die erfindungsgemäße Vorrichtung wird dann so weit abgesenkt, daß das Bild des zu behandelnden Oberflächenbereiches während der Druckbehandlung scharf eingestellt werden kann. Anschließend wird über die Druckmedien-Zuleitung **(7)** und das Einlaßventil **(8)** bei geschlossenem Auslaßventil **(9)** beispielsweise ein unter Druck stehendes Gas wie Stickstoff aus einer Druckgasflasche über einen druckdichten Anschlußstutzen **(10)** in die Druckkammer **(5)** eingeleitet. Schon bei einer geringen hier stattfindenden Druckerhöhung wölbt sich die Frontwand aus, die hier als mit Hilfe eines Dichtungsringes **(11)** befestigte, gasdichte, flexible und druckbeständige Kunststoffolie **(12)**, z.B. aus Polyethylen, ausgebildet ist, berührt die Hilfsfolie **(3b)** und drückt diese mit dem flüssigen Klebemittel **(3c)** auf die Malschichtoberfläche. Die dort befindlichen Farbschollen **(2)** werden bei Kontakt mit dem Klebemittel **(3c)** praktisch gleichzeitig durch die beiden, sich der Form der Farbschollen optimal anpassenden, dünnen Folien fixiert, sodaß keine Ablösung vom Bildträger - z.B. infolge von Quellungsvorgängen - möglich ist, sondern nur die Verklebung stattfindet. Der Anpreßdruck wird nun auf einen bestimmten, mit dem Druckmeßgerät (Drucksensor) **(13)** gemessenen Wert erhöht, wobei die Kunststoffolie **(12)** die Malschicht schließlich fast über die gesamte offene Querschnittsfläche der Druckkammer bedeckt. Nach einer angemessenen Trocknungszeit, wobei das Lösemittel des Klebemittels z.B. über die Rückseite der Leinwand verdampft, kann der Anpreßdruck durch Schließen des Einlaßventils **(8)** und Öffnen des Auslaßventils **(9)** unter teilweisem Rückwölben der Folie **(12)** und Heben der Hilfsfolie **(3b)** wieder aufgehoben werden. An der Außenseite der Druckkammer **(5)** ist über einem transparenten Bereich der Seitenwand eine Beleuchtungseinrichtung, z.B. eine Ringleuchte **(14)**, verschiebbar angeordnet, sodaß während des gesamten Ablaufs die beleuchtete Malschichtoberfläche durch das Stereomikroskop **(4)** oder über den Bildschirm einer an dieses angeschlossenen Videokamera beobachtet werden kann, um schon bei den ersten Anzeichen selbst geringfügiger Sekundärschäden, wie z.B. beim Brechen einzelner Farbschollen, sofort den Anpreßdruck durch Öffnen des Auslaßventils **(9)** zu reduzieren. Ebenso kann eine Beleuchtungseinrichtung innerhalb der Druckkammer **(5)** angeordnet sein, um besondere Beleuchtungseffekte, wie z. B. Streiflicht, zu erzielen. Man kann unter Fortsetzung der Druckbehandlung die vorhandenen Reste vom Lösemittel des Klebemittels durch Stoffaustausch über die Oberseite des Gemäldes entfernen, indem man nun entweder eine Folie **(12)** anpreßt, durch welche eine Permeation des Lösemitteldampfes in einen bei leicht geöffneten Ventilen **(8, 9)** durch die Druckkammer **(5)** geleiteten Gasstrom, z. B. einen Stickstoffstrom erfolgt, oder indem man eine andere Hilfsfolie **(3b)** anpreßt, welche für diese Lösemitteldämpfe, z. B. unter Anquellung, besonders aufnahmefähig ist.

Die folgenden Erläuterungen betreffen Beispiele weiterer Ausführungsformen der erfindungsgemäßen Vorrichtung. Die Verbindung zwischen dem Mikroskopobjektiv oder einem anderen abbildenden optischen System und der Druckkammer ist zur Nutzung verschiedener Vergrößerungen besonders zweckmäßig starr, aber lösbar ausgebildet, z.B. als Schraubverbindung, als BajonettVerbindung oder als arretierbare Steckverbindung. Aus demselben Grunde kann anstelle einer Vorsatzlinse auch das druckfest eingebaute Mikroskopobjektiv oder die Frontlinse eines anderen abbildenden optischen Systems Bestandteil der dem Mikroskop zugewandten Wand der Druckkammer sein. Nach **Fig. 2a** kann der die Frontwand der Druckkammer **(5)** umfassende bewegliche Teil (15) der Druckkammer beispielsweise mit einer flexiblen, druckbeständigen Kunststoffolie als Frontwand versehen sein, oder - wie dargestellt - die Frontwand kann zur Gänze als ebene Platte **(16) -** zweckmäßig aus elastischem Material - ausgebildet sein. Die Beweglichkeit des Teiles **(15)** wird durch eine Steckverbindung erreicht, welche notwendigenfalls durch ein Schmiermittel (17a) zwischen den Gleit- bzw. Führungsflächen druckdicht gemacht werden kann und eine Rückholfeder **(17b)** sowie einen Anschlag **(17c)** aufweist; wenn der Druck hydraulisch durch ein flüssiges Druckmedium aufgebaut wird, kann dieses selbst gleichzeitig als Schmiermittel dienen.

In **Fig. 2b** ist eine weitere Ausführungsform dargestellt, wobei der die Frontwand umfassende bewegliche Teil **(15)** über einen Faltenbalg **(18)**, z.B. aus Metall oder Kunststoff, druckdicht mit der Druckkammer **(5)** verbunden ist ; der obere Rand des Faltenbalges ist mit der Innenwand der Druckkammer **(5)** fest verbunden, beispielsweise verschweißt, während das untere Ende des Faltenbalges mit dem beweglichen Teil **(15)** druckdicht verbunden ist. Gemäß **Fig. 3** wird die Frontwand der Druckkammer **(5)** aus zwei gleich- oder verschiedenartigen Folien **(19a, 19b)** in geringem Abstand voneinander gebildet, wobei in den Hohlraum **(20)** zwischen diesen beiden Folien und den beiden Dichtungsringen **(21a, 21b)** z.B. zwei Bohrungen mit Anschlußstutzen **(22a, 22b)** zur Zuleitung und Ableitung von Hilfsmedien führen; dadurch können letztere auch während der Oberflächenbehandlung, z.B. mittels einer Dosierpumpe, gefördert werden, wodurch unter Aufrechterhaltung des Anpreßdruckes der Stoffübergang zwischen Hilfsmedium und Oberfläche verbessert wird oder auch ohne Unterbrechung der Druckbehandlung ein Wechsel zu einem anderen Hilfsmedium vorgenommen werden kann. Die folgenden beiden Abbildungen zeigen zwei Beispiele einer Strahlungsheizung, mit deren Hilfe die gewünschten Temperaturbedingungen mittels Wärmestrahlung und/oder durch Erwärmung des Druckmediums eingestellt werden können. In **Fig. 4a** ist im Innern der Druckkammer **(5)** ein mäanderartig geformter Heizleiter **(23)** ersichtlich, welcher so dünn ist, daß er die mikroskopische Kontrolle der Oberfläche kaum beeinträchtigt. In **Fig. 4b** wird die Wärmestrahlung einer annähernd ringförmigen Heizleiterschleife **(24)** durch einen darüber angeordneten, in die Innenwand der Druckkammer eingeformten ringförmigen Hohlspiegel **(25)** auf die Oberfläche gerichtet.

Für einen möglichst raschen und gleichmäßigen Stoffübergang bei der-Oberflächenbehandlung sind nach einer Ausführungsform der Erfindung zwischen der Frontwand **(12; 16)** der Druckkammer **(5)** und dem zu behandelnden Oberflächenbereich Hilfsfolien **(3b; 26; 30a, 30b)** vorgesehen ; Beispiele hierfür zeigen die folgenden Abbildungen. In **Fig. 5a** ist die Hilfsfolie **(26)** unterhalb der Druckkammer **(5)** nach Art des Filmtransportes in einem Photoapparat zwischen einer Vorratsrolle **(27)**, einer Aufnahmerolle **(28a)** mit Kurbel **(28b)** und drei Umlenkrollen **(29a, 29b, 29c)** beweglich angeordnet, wobei ein flüssiges Hilfsmedium zwischen der Vorratsrolle **(27)** und der ersten Umlenkrolle **(29a)** auf die Hilfsfolie **(26)** aufgebracht werden kann; in **Fig. 5b** befinden sich Hilfsfolien **(30a, 30b)** auf einer beweglichen, streifenförmigen Halterung **(31a),** die in den Führungsschienen **(31b)** verschoben wird, und gemäß **Fig. 5c** auf einer kreisförmigen, drehbaren Halterung **(32a),** die um die Achse **(32b)** drehbar angeordnet ist. Bei allen drei dargestellten Ausführungsformen kann die Verschiebung der Hilfsfolien erfindungsgemäß händisch oder motorisch erfolgen. Der gesamte Vorgang der erfindungsgemäßen Oberflächenbehandlung kann nicht nur über das Mikroskop kontrolliert werden, sondern ist auch dokumentierbar, weil das Mikroskop oder das andere abbildende optische System mit einer für die Bildspeicherung geeigneten Vorrichtung, wie einer Photo-, Film- oder Videokamera, verbunden sein kann. Um die Oberfläche von Objekten unterschiedlicher Form und Größe behandeln zu können, ist die Druckkammer oder eine mit dieser verbundene Komponente der Vorrichtung, wie das Mikroskop oder ein anderes abbildendes optisches System, vorteilhaft auf einem Stativ, einem x/y-Tisch oder auf einem nach allen Raumrichtungen beweglichen Schwenkarm befestigt. Dabei erfolgt die Positionierung händisch oder besonders zweckmäßig motorisch durch eine EDV-gestützte Steuerung und/oder Regelung. **Fig. 6** zeigt eine einfache Ausführungsform einer teilautomatisierten erfindungsgemäßen Vorrichtung.
Für eine vollautomatisierte Oberflächenbehandlung werden erfindungsgemäß die Ausgangssignale des abbildenden optischen Systems für die EDV-gestützte Positionierung der Druckkammer und/oder für die Behandlung der Oberfläche durch Druck, Wärme oder Stoffübergang verwendet.

Die wichtigsten der erfindungsgemäß erreichbaren Verbesserungen bei der Behandlung von Oberflächen sind im folgenden nochmals zusammengestellt:
- bessere Gleichverteilung des Anpreßdruckes
- erstmals genaue Messung des lokalen Anpreßdruckes möglich
- besser reproduzierbare Einstellung des Anpreßdruckes
- schonendere Übertragung auch hoher Anpreßdrücke auf die Oberfläche
- gleichzeitiger Stoffübergang oder Stoffaustausch bei der Behandlung der Oberfläche mit Druck, Wärme und Licht
- sicherere Fixierung beweglicher Oberflächenstrukturen während der Behandlung mit Druck, Wärme und Hilfsstoffen
- schonende Verformung unter Vermeidung von Sekundärschäden
- erstmals exakte Steuerung und Regelung von Anpreßdruck und Wärme
- Anwendung höherer Anpreßdrücke als 1 bar
- Behandlungsmöglichkeiten, die vom Material der Objekte sowie der Lage und Form von deren Oberfläche weitgehend unabhängig sind
- Möglichkeit einer Programmsteuerung des Behandlungsablaufs hinsichtlich der Position der Vorrichtung, bezüglich Druck- und/oder Wärmeführung sowie des Stoffübergangs
- sofortige Auswirkung von erwünschten oder unerwünschten Effekten der Oberflächenbehandlung auch unterhalb des Auflösungsvermögens des freien menschlichen Auges auf die Steuerung der Einflußgrößen durch simultane Beobachtung oder Speicherung und
- Auswertung des Oberflächenbildes über ein Mikroskop oder ein anderes, abbildendes optisches System
- Teil- und Vollautomatisierbarkeit

Die Anwendung des erfindungsgemäßen Verfahrens und der erfindungsgemäßen Vorrichtung zur Behandlung von Oberflächen ist auf vielen Gebieten vorteilhaft. Als Beispiele aus dem Bereich der Medizin und Biologie seien die kontrollierte in vivo- Behandlung der Haut von Patienten oder Versuchstieren, oder auch der Blattoberfläche von Pflanzen mit Druck, Temperatur, Licht und/oder Wirkstoffen genannt, wobei unter dem Anpreßdruck beispielsweise einer elastischen Folie (12) zugleich auch eine schonende Fixierung der Behandlungsobjekte erfolgt.

Die **Fig. 7a, 7b, 7c** verdeutlichen eine medizinische Anwendung in drei, beispielsweise für die Dermatologie geeigneten Ausführungsformen der erfindungsgemäßen Vorrichtung aus geschlossenporigen, flexiblen, miteinander bzw. mit der Haut verklebten (dicke Linien) Kunststoffelementen, mit Zu- und Ableitungen für die Druck- bzw. Wirk- und Hilfsstoffmedien sowie einem optionalen Lupenvorsatz als Bestandteil des abbildenden optischen Systems. In **Fig. 7a** enthält die Vorrichtung eine Kunststoff- Folie als Frontwand zur Einstellung des Drucks, wobei auch Wirk- bzw. Hilfsstoffe durch Permeation bzw. Diffusion durch die Folie treten können. In **Fig. 7b** ist als Frontwand eine Kunststoff- Folie mit feinen Öffnungen, wie eine Membranfolie, dargestellt, wobei der Stoffübergang hier vor allem durch Strömung bzw. Diffusion durch die Poren stattfindet. **Fig. 7c** zeigt zwei in geringem Abstand voneinander angeordnete Folien als Frontwand für die weitgehend unabhängige Steuerung des Anpreßdruckes der unteren Folie auf den behandelten Oberflächenbereich und des Stoffüberganges zur Oberfläche (vgl. Fig. 3). In diesen Ausführungsformen können durch einen fortlaufenden Austausch der Wirk- und Hilfsstoffe beim Fördern durch die Vorrichtung z.B. auch mehrstufige Therapieprogramme zur Anwendung gelangen, die durch zusätzliche Druck- und Temperatursteuerung bzw. -regelung unterstützt werden und deren Auswirkungen ohne Entfernung der Vorrichtung ständig optisch kontrollierbar sind. Eine erfindungsgemäße Vorrichtung kann in solchen Ausgestaltungen zur unmittelbaren Behandlung von Hauterkrankungen bzw. Verletzungen oder - als Sonderform eines Transdermalen Therapeutischen Systems (TTS) für die Darreichung hochwirksamer, systemisch wirkender Arzneistoffe eingesetzt werden.

Das erfindungsgemäße Verfahren erlaubt ferner im Bereich der Werkstoffprüfung, durch kontrollierte Deformation unter Druck unter gleichzeitiger Beobachtung z.B. spannungsoptische Untersuchungen und Festigkeitsprüfungen auch an empfindlichen oder kompliziert geformten Werkstücken, z.B. aus transparenten Kunststoffen. Aus dem Bereich der Oberflächentechnik sind die Imprägnierung, die Kaschierung oder die Prüfung von Materialoberflächen zu nennen, wobei z.B. das Korrosionsverhalten unter den erfindungsgemäß einstellbaren Bedingungen von Temperatur, Druck und Stoffübergang der einwirkenden gasförmigen und/oder flüssigen Hilfsmedien vielfach einfacher und reproduzierbarer als nach den üblichen Testverfahren ermittelt werden kann.

## Patentansprüche

1. Verfahren zur Behandlung von Oberflächen lebender Gewebe oder unbelebter Objekte, **dadurch gekennzeichnet, daß** ein Oberflächenbereich durch Einwirkung der Frontwand einer über diesem Bereich angeordneten, transparenten Druckkammer definierten Druckwerten ausgesetzt wird, die Temperatur dieses Bereiches durch Wärmeübergang von der Frontwand und/oder durch Wärmestrahlung aus der Druckkammer auf vorgewählte Werte eingestellt und gleichzeitig das Verhalten des Oberflächenbereiches unter den angewendeten Bedingungen mit einem Mikroskop oder einem anderen abbildenden optischen System durch die transparente Druckkammer kontrolliert wird.

2. Verfahren nach Anspruch 1, **dadurch gekennzeichnet, daß** der Druck in der Druckkammer mit einem gasförmigen Medium pneumatisch eingestellt wird.

3. Verfahren nach Anspruch 1, **dadurch gekennzeichnet, daß** der Druck in der Druckkammer mit einem flüssigen Medium hydraulisch eingestellt wird.

4. Verfahren nach Anspruch 1, **dadurch gekennzeichnet, daß** die Druckwerte durch mechanische Bewegung eines Teiles der Druckkammer eingestellt werden.

5. Verfahren nach den Ansprüchen. 1 bis 4, **dadurch gekennzeichnet, daß** dem Oberflächenbereich zusätzlich Hilfsstoffe wie beispielsweise Lösemittel, Klebemittel, Färbemittel, Imprägniermittel und Pharmaka mittels einer zwischen der Frontwand und dem Oberflächenbereich angeordneten und als Träger dieser Hilfsstoffe dienenden Hilfsfolie zugeführt oder von dem Oberflächenbereich in die Hilfsfolie abtransportiert werden.

6. Oberflächenbehandlungsvorrichtung zur Durchführung des Verfahrens nach den Ansprüchen 1 bis 5, **dadurch gekennzeichnet, daß** zwischen der Frontlinse eines Mikroskops (4) oder einem anderen abbildenden optischen System und dem behandelten Oberflächenbereich eine zumindest in Richtung des Strahlenganges für das optische System transparente Druckkammer (5) angeordnet ist, deren dem Oberflächenbereich zugewandter, die Frontwand (12, 16) umfassender Teil (15) und/oder die Frontwand (12) selbst beweglich ausgeführt sind.

7. Vorrichtung nach Anspruch 6, **dadurch gekennzeichnet, daß** die Frontwand als flexible Kunststoffolie (12) ausgebildet ist und an der Druckkammer (5) zumindest eine Öffnung mit Anschlußstutzen (10) für die Zu- und/oder Ableitung von Medien zur Druckeinstellung vorgesehen ist.

8. Vorrichtung nach Anspruch 6, **dadurch gekennzeichnet, daß** zumindest ein Teil der Frontwand als ebene oder dem Oberflächenbereich angeformte Platte (16) aus offenporigem, elastischem Material ausgebildet ist, welche Platte gewünschtenfalls seitlich zumindest eine Bohrung mit Anschlußstutzen aufweist, die durch die Platte zu wenigstens einem Auslaß an der dem Oberflächenbereich zugewandten Seite der Platte (16) führt.

9. Vorrichtung nach Anspruch 7, **dadurch gekennzeichnet, daß** die flexible Kunststoffolie feine Öffnungen - beispielsweise Poren - aufweist.

10. Vorrichtung nach den Ansprüchen 6, 7 und 9, **dadurch gekennzeichnet, daß** die Frontwand aus zwei in geringem Abstand voneinander angeordneten, gleich- oder verschiedenartigen Folien (19a, 19b) gebildet wird und daß in den Hohlraum (20) zwischen diesen beiden Folien zumindest eine Bohrung mit Anschlußstutzen (22a; 22b) für die mittels einer Dosiereinrichtung regelbare Zu- und/oder Ableitung von gasförmigen und/oder dampfförmigen und/oder flüssigen Hilfsmedien führt (Fig. 3).

## Claims

1. A method for treating surfaces of living tissues or inanimate objects, **characterized in that** a surface region is exposed to defined pressure values by the action of the front wall of a transparent pressure chamber arranged above said region, the temperature of said region is adjusted to preselected values by the transfer of heat from the front wall and/or by the radiation of heat from the pressure chamber and, at the same time, the behaviour of said surface region under the applied conditions is monitored through the transparent pressure chamber by the aid of a microscope or any other imaging optical system.

2. A method according to claim 1, **characterized in that** the pressure in the pressure chamber is pneumatically adjusted using a gaseous medium.

3. A method according to claim 1, **characterized in that** the pressure in the pressure chamber is hydraulically adjusted using a liquid medium.

4. A method according to claim 1, **characterized in that** the pressure values are adjusted by mechanically moving a part of the pressure chamber.

5. A method according to claims 1 to 4, **characterized in that** auxiliary agents such as, for instance, solvents, adhesives, colouring agents, impregnating agents and pharmaceuticals are additionally supplied to the surface region by the aid of an auxiliary foil arranged between the front wall and the surface region and serving as a carrier of said auxiliary agents, or carried off from the surface region into the auxiliary foil.

6. A surface treatment device for carrying out the method according to claims 1 to 5, **characterized in that** a pressure chamber (5) which is transparent for the optical system at least in the direction of the ray path is arranged between the front lens of a microscope (4) or any other imaging optical system and the surface region to be treated, wherein the pressure chamber part (15) facing the surface region and comprising the front wall (12, 16), and/or the front wall (12) itself, are designed to be movable.

7. A device according to claim 6, **characterized in that** the front wall is designed as a flexible plastic foil (12) and at least one opening including a connecting piece (10) for supplying and/or carrying off media used for pressure adjustment is provided in the pressure chamber (5).

8. A device according to claim 6, **characterized in that** at least a part of the front wall is designed as a plane plate (16), or a plate formed to the surface region, which plate la made of an open-cell, elastic material and, if desired, laterally comprises at least one bore including a connecting piece and passing through the plate to at least one outlet provided on the plate side facing the surface region.

9. A device according to claim 7, **characterized in that** the flexible plastic foil comprises small apertures - for instance, pores.

10. A device according to claims 6, 7 and 9, **characterized in that** the front wall is comprised of two identical or different foils (19a, 19b) which are arranged in a slightly spaced-apart relationship, and that at least one bore including a connecting piece (22a; 22b) for the supply and/or discharge of gaseous and/or vaporous and/or liquid auxiliary agents to be controlled by a dosing means leads into the hollow space (20) provided between said two foils (Fig 3).

## Revendications

1. Procédé de traitement des surfaces de tissus vivants ou d'objets inanimés, **caractérisé** an ce qu'une région de surface est exposée à des valeurs de pression définies par action de la paroi frontale d'une chambre de pression transparente qui est disposée au-dessus de cette région, la température de ladite région est ajustée à des valeurs présélectionnées par le transfert de chaleur de la paroi frontale et/ou par rayonnement thermique à partir de la chambre de pression, et le comportement de la région de surface dans les conditions appliquées est, en même temps, contrôlé à travers la chambre de pression transparente à l'aide d'un microscope ou autre système optique d'imagerie.

2. Procédé selon la revendication 1, **caractérisé** on ce que la pression dans la chambre de pression est ajustée pneumatiquement en utilisant un médium gazeux.

3. Procédé selon la revendication 1, **caractérisé en ce que** la pression dans la chambre de pression est ajustée hydrauliquement en utilisant un médium liquide.

4. Procédé selon la revendication 1, **caractérisé en ce que** les valeurs de pression sont ajustées par mouvement mécanique d'une part de la chambre de pression.

5. Procédé selon les revendications 1. à 4, **caractérisé en ce que** des agents auxiliaires tels que, par exemple, des solvants, des adhésifs, des colorants, des imprégnants et des compositions pharmaceutiques sont en plus introduits dans la région de surface à l'aide d'une feuille auxiliaire qui est disposée entre la paroi frontale et la région de surface et sert de support pour ces agents auxiliaires, ou transportés hors de la région de surface dans la feuille auxiliaire.

6. Installation de traitement des surfaces pour la mise en oeuvre du procédé selon les revendications 1 à 5, **caractérisée en ce que**, entre la lentille frontale d'un microscope (4) ou autre système optique d'imagerie et la région de surface à traiter, une chambre de pression (5) qui est transparente pour le système optique au moins dans la direction de la trajectoire des rayons est prévue, dont la part (15) qui se trouve en face de la région de surface et comporte la parois frontale (12, 16), et/ou la parois frontale (12) elle-même, sont formées à être mobiles.

7. Installation selon la revendication 6, **caractérisée** on ce que la parois frontale est formés en tant que fouille plastique souple (12) et au moins une ouverture avec un embout (10) pour l'introduction et/ou l'évacuation, des médiums, pour l'ajustement de la pression est pourvue sur la chambre de pression (5).

8. Installation selon la revendication 6, **caractérisée en ce qu'**au moins une part de la parois frontale est formée en tant que plaque plane (16) ou plaque conformée sur la région de surface, laquelle plaque est faite d'une matière élastique à pores ouverts et, le cas échéant, comporte latéralement au moins un alésage avec un embout, qui conduit à travers ladite plaque à au moins un vidange prévu sur le côté de la plaque (16) situé en face de la région de surface.

9. Installation selon la revendication 7, **caractérisée en ce que** la feuille plastique souple présente des ouvertures fines - des pores, par exemple.

10. Installation selon la revendication 6, 7 et 9, **caractérisée en ce que** la parois frontale est composée de deux feuilles (19a, 19b) identiques ou différentes, qui sont disposées à une petite distance l'une de l'autre, et **en ce qu'**au moins un alésage avec un embout (22a ; 22b) pour l'introduction et/ou le vidange réglables par un dispositif de dosage, de médiums auxiliaires gazeux et/ou vaporeux et/ou liquides conduit dans la cavité (20) formée entre ces deux feuilles (Fig. 3).
